# EUROPÄISCHE PATENTSCHRIFT

(11) **EP 3 418 487 B1**
(45) Veröffentlichungstag und Bekanntmachung des Hinweises auf die Patenterteilung: **05.08.2020**
(21) Anmeldenummer: 17177659.4
(22) Anmeldetag: 23.06.2017
(51) Int. Cl.: E21B 17/00, E21B 12/00

(54) **VERFAHREN ZUM REINIGEN EINER MIT SCHADSTOFF KONTAMINIERTEN BOHRSTANGE UND REINIGUNGSANORDNUNG HIERZU**
METHOD FOR CLEANING A DRILLING ROD CONTAMINATED WITH POLLUTANT AND CLEANING ASSEMBLY FOR SAME
PROCÉDÉ DE NETTOYAGE D'UNE TIGE DE FORAGE CONTAMINÉE PAR DES SUBSTANCES NOCIVES ET SYSTÈME DE NETTOYAGE ASSOCIÉ

(43) Veröffentlichungstag der Anmeldung: 26.12.2018
(73) Patentinhaber: BAUER Spezialtiefbau GmbH, 86529 Schrobenhausen (DE)
(72) Erfinder: IRRENHAUSER, Walter, 86529 Schrobenhausen (DE)
(74) Vertreter: Wunderlich & Heim Patentanwälte Partnerschaftsgesellschaft mbB

(56) Entgegenhaltungen:
- WO-A1-2012/026874
- GB-A- 2 520 301
- US-A- 5 927 307
- US-A1- 2016 123 116

## Beschreibung

Die Erfindung betrifft ein Verfahren und eine Reinigungsanordnung zum Reinigen einer mit Schadstoff kontaminierten Bohrstange.

In bestimmten Fällen ist es erforderlich, Bohrungen in mit Schadstoff kontaminierten Böden niederzubringen. Dies kann beispielsweise erforderlich sein, wenn etwa Gründungspfähle, insbesondere Bohrpfähle, auf alten Industriegeländen, Hafenbereichen, aufgelassenen Deponien, etc. erstellt werden müssen. Derartige Bohrungen können Tiefen von 5 m bis 30 m oder tiefer erreichen. Hierzu wird eine Bohrstange verwendet, welche selbst am unteren Ende ein Bohrwerkzeug umfasst oder damit versehen ist. Die Bohrstange ist an einem außerhalb des Bohrlochs angeordneten Trägergerät vertikal verfahrbar angeordnet und in der Regel drehend angetrieben. Das abgetragene Bodenmaterial wird in der Regel beim Bohren aus dem Bohrloch abtransportiert. Nach Abschluss der Bohrung wird die Bohrstange wieder aus dem Bohrloch entfernt, wobei jedoch mit Schadstoff kontaminiertes Bodenmaterial an der Bohrstange anhaften kann.

Abhängig vom Grad der Kontaminierung des zu bearbeitenden Bodens kann es vorgeschrieben sein, die Bohrstange von dem kontaminierten Bodenmaterial zu reinigen, so dass kein Schadstoff über die Bohrstange in die Umwelt gelangen kann. Es kann daher erforderlich sein, eine Bohrstange nach jeder Bohrung oder zumindest bei Abschluss der Arbeiten in einem kontaminierten Bereich zu reinigen.

Eine Schadstoffbelastung kann sich auch dadurch ergeben, dass die Bohrstange in eine belastete Bohr- oder Betonsuspension eintaucht. Aus der WO 2012/026874 A1 geht ein sogenanntes Spülbohrverfahren hervor, bei dem beim Bohren Bohrklein mittels einer Spülflüssigkeit, welche Bentonit und weitere Zusätze enthalten kann, aus dem Bohrloch abgefördert wird.

Aufgrund der Länge einer Bohrstange von 10 m und mehr ist es dabei in der Regel erforderlich, die Bohrstange von dem Trägergerät aus der vertikalen Arbeitsposition zu demontieren und in eine horizontale Reinigungsposition am Boden zu verbringen. In dieser horizontalen Position kann die Bohrstange beispielsweise mit einem Hochdruckreiniger von anhaftendem Bodenmaterial befreit werden. Das abgespülte Bodenmaterial kann aufgefangen und entsorgt werden. Abschließend kann die gereinigte Bohrstange wieder am Mast des Bohrgeräts montiert werden.

Allerdings sind die Montagearbeiten der mehrere Tonnen schweren Bohrstange zeit- und arbeitsintensiv. Auch ist das Reinigen einer liegenden Bohrstange mittels eines Hochdruckreinigers von einer Person problematisch, insbesondere wenn eine rohrförmige Bohrstange mit einem inneren Hohlraum zu reinigen ist. Innenbereiche einer rohrförmigen Bohrstange sind nur schwer und mit einem erheblichen Arbeits- und Zeitaufwand von anhaftendem Bodenmaterial zu reinigen. Zudem ist ein entsprechender Platzbedarf für die Lagerung der Bohrstange notwendig.

Der Erfindung liegt die **Aufgabe** zugrunde, ein Verfahren und eine Reinigungsanordnung zum Reinigen einer mit Schadstoff kontaminierten Bohrstange anzugeben, mit welchem eine Bohrstange besonders effizient gereinigt werden kann.

Die Aufgabe wird zum einen durch ein Verfahren mit den Merkmalen des Anspruchs 1 und zum anderen durch eine Reinigungsanordnung mit den Merkmalen des Anspruchs 10 gelöst. Bevorzugte Ausführungsformen der Erfindung sind in den abhängigen Ansprüchen angegeben.

Gemäß der Erfindung ist ein Verfahren zum Reinigen einer mit Schadstoff kontaminierten Bohrstange vorgesehen, bei dem die Bohrstange in einer vertikalen Position angeordnet wird, ein Spülstutzen an einer Oberseite der Bohrstange angebracht wird und die Bohrstange mit einer Reinigungsflüssigkeit abgespült wird, welche über den Spülstutzen zugeführt wird.

Eine Grundidee der Erfindung kann darin gesehen werden, eine Bohrstange nicht in einer horizontalen Position zu reinigen, sondern in einer vertikalen Position. Um diese Bohrstangen mit einer Länge von bis zu 10 m und mehr zu erreichen, kann nach der Erfindung an einer Oberseite einer im Wesentlichen vertikalen Bohrstange ein Spülstutzen angebracht werden, durch welchen Reinigungsflüssigkeit zugeführt werden kann. Die Reinigungsflüssigkeit kann vorzugsweise Wasser oder ein auf Wasser basierendes Fluid sein. Es können gegebenenfalls Tenside oder andere Zusätze vorgesehen sein, welche das Ablösen von Bodenmaterial unterstützen oder zur Behandlung und insbesondere Neutralisierung von Schadstoffen geeignet sind.

Gemäß einem weiteren Aspekt der Erfindung kann so die Bohrstange in einer im Wesentlichen vertikalen Betriebsposition an dem Trägergerät verbleiben. Über den Spülstutzen, welcher auch als Spülglocke bezeichnet werden kann, erfolgt ein Abspülen des anhaftenden Schadstoffs, etwa aus dem Boden, der Stütz- oder Bohrsuspension oder einer abbindenden Suspension zum Bilden eines Gründungselements. Ein Abspülen der Innen- und/oder Außenseite der Bohrstange kann durch eine Zuführung von Reinigungsflüssigkeit durch eine Spülvorrichtung erfolgen. Hierdurch kann eine ausreichende Dekontamination bei geringem Personal- und Zeitaufwand erfolgen.

Eine bevorzugte Ausführungsform der Erfindung besteht darin, dass ein Reinigungsloch im Boden vorgesehen wird und die kontaminierte Bohrstange zum Abspülen des anhaftenden Schadstoffs in das Reinigungsloch eingefahren wird. Das Reinigungsloch im Boden kann dabei zum Auffangen des abgespülten Bodenmaterials dienen. Vorzugsweise befindet sich das Reinigungsloch im kontaminierten Bereich, so dass ein Einsickern von Reinigungsflüssigkeit mit Schadstoffen in den bereits kontaminierten Boden nicht weiter umweltbelastend ist. Das Reinigungsloch kann eine Tiefe von einigen Metern bis zu einer Tiefe entsprechend der Länge der Bohrstange und darüber hinaus aufweisen. Vorzugsweise kann das Reinigungsloch ein Bohrloch sein, welches mit einem Stützrohr ausgekleidet ist. Insbesondere kann das Reinigungsloch mit Reinigungsflüssigkeit gefüllt sein. Dabei kann die Bohrstange mittels des Bohrgerätes entlang des Mastes vertikal verfahren und in das Reinigungsloch eingefahren werden. Durch eine vertikale Auf- und Abwärtsbewegung der Bohrstange kann so ein zusätzlicher Spüleffekt erzeugt werden. Am unteren Ende des Reinigungslochs kann ein Absetzbereich zum Aufnehmen des abgespülten Bodenmaterials vorgesehen sein.

Grundsätzlich kann die Reinigungsflüssigkeit nach dem Abspülen mit dem abgespülten Bodenmaterial im Boden versickern, sofern sich der Reinigungsbereich in einem kontaminierten Bereich befindet. Insbesondere bei Verwendung eines Reinigungsloches ist es nach einer Weiterbildung der Erfindung vorteilhaft, dass Reinigungsflüssigkeit, vorzugsweise kontinuierlich, abgeführt wird.

Insbesondere besteht eine Weiterbildung der Erfindung darin, dass die abgeführte Reinigungsflüssigkeit einer Entsorgungseinrichtung und/oder einer Wiederaufbereitungseinrichtung zugeführt wird. Hierdurch kann auch insgesamt eine Schadstoffreduktion der Umwelt erreicht werden.

Nach einer weiteren Ausführungsvariante des erfindungsgemäßen Verfahrens ist es vorteilhaft, dass der Spülstutzen mittels eines Hubseils entlang des Mastes eines Trägergeräts zur Oberseite der Bohrstange gefördert wird. Somit kann die Bohrstange insbesondere in der montierten Position am Mast des Bohrgerätes verbleiben. An dem Spülstutzen kann insbesondere eine Hakeneinrichtung angeordnet sein, mit welcher der Spülstutzen an einer Oberseite der Bohrstange lösbar befestigt werden kann. Insbesondere kann an der Oberseite der Bohrstange eine entsprechende Einrichtung zum Verhaken des Spülstutzens angebracht sein. Der Spülstutzen ist dabei mit einer Auslassöffnung so ausgebildet, dass die Reinigungsflüssigkeit möglichst großflächig über die Bohrstange strömt, so dass eine gute Abspülwirkung erreicht wird.

Besonders vorteilhaft ist es dabei, dass die Reinigungsflüssigkeit einem Innenraum der Bohrstange zugeführt wird. Somit kann insbesondere ein schwer zu reinigender Innenraum bei einer rohrförmigen Bohrstange zuverlässig von oben gespült werden.

Im Sinne der Erfindung ist eine Bohrstange allgemein als im Tiefbau eingesetzte Arbeits- oder Führungsstange bei Baumaschinen zu verstehen, wobei keine Beschränkung auf ein Bohren gegeben sein muss.

Grundsätzlich kann die Bohrstange eine starre Führungsstange sein, welche einstückig oder aus mehreren Stangenelementen zusammengesetzt ist. Eine besonders vorteilhafte Verfahrensvariante besteht nach der Erfindung darin, dass als Bohrstange eine Kellystange vorgesehen wird, welche aus mindestens zwei rohrförmigen Kellystangenelementen zusammengesetzt ist. Eine Kellystange ist dabei eine austeleskopierbare Bohrstange, welche ein Außenkellystangenelement und mindestens ein Innenkellystangenelement aufweist. Durch eine Spülung von oben können diese ineinander angeordneten Kellystangenelemente besonderes gut gereinigt werden.

Besonders zweckmäßig ist es dabei, dass zum Reinigen die Kellystangenelemente zumindest teilweise austeleskopiert werden. Hierdurch entsteht ein größerer Frei- oder Aufnahmeraum zum Aufnehmen der Reinigungsflüssigkeit innerhalb der Kellystange. Vorzugsweise können die Kellystangenelemente auch insgesamt austeleskopiert sein, wobei dann die austeleskopierten Kellystangenelemente in einem Reinigungsloch eingefahren sind.

Hinsichtlich einer Reinigungsanordnung wird die eingangs genannte Aufgabe dadurch gelöst, dass eine Spülvorrichtung mit einem Spülstutzen vorgesehen ist, der Spülstutzen bei vertikaler Bohrstange an einer Oberseite der Bohrstange angebracht ist und durch die Spülvorrichtung über den Spülstutzen Reinigungsflüssigkeit zuführbar ist, durch welche die Bohrstange von oben spülbar ist.

Die erfindungsgemäße Reinigungsanordnung ist insbesondere zum Durchführen des zuvor beschriebenen Verfahrens ausgebildet. Es können somit die zuvor beschriebenen Vorteile entsprechend erzielt werden.

Bei einer erfindungsgemäßen Reinigungsanordnung ist vorgesehen, dass ein Reinigungsloch im Boden vorgesehen ist, in welches die Bohrstange zumindest mit einem Teil einfahrbar ist, und dass die Bohrstange in dem Reinigungsloch mit Reinigungsflüssigkeit spülbar ist. Die Spülwirkung in dem Reinigungsloch kann noch dadurch verstärkt werden, dass die Bohrstange in dem mit Reinigungsflüssigkeit gefüllten Reinigungsloch auf und ab bewegt wird.

Weiterhin ist es nach einer Ausführungsvariante der erfindungsgemäßen Reinigungsanordnung vorteilhaft, dass die Spülvorrichtung und/oder eine Abführeinrichtung zum Abführen von Reinigungsflüssigkeit jeweils mindestens eine Pumpe aufweist. Insgesamt kann aber auch nur eine Spülvorrichtung mit einer Pumpe vorgesehen sein, wobei nach dem Spülen die Reinigungsflüssigkeit mit dem abgespülten kontaminierten Bodenmaterial im umgebenden Boden oder in dem Reinigungsloch versickert, wenn sich der Ort der Reinigung in einem kontaminierten Bereich befindet. Grundsätzlich kann der Spülstutzen für die erfindungsgemäße Reinigungsanordnung in einer beliebigen Weise ausgebildet sein, vorzugsweise mit mehreren Auslassöffnungen oder verstellbaren Austrittsdüsen. Besonders vorteilhaft ist es nach einer Weiterbildung der Erfindung, dass der Spülstutzen bogenförmig mit einem Auslass und einem Einlass ausgebildet ist, an welchem ein Spülschlauch angeschlossen ist. Der Spülschlauch ist dabei vorzugsweise mit der Spülvorrichtung mit der mindestens einen Pumpe verbunden. Gegebenenfalls kann auch eine Kreislaufführung, gegebenenfalls mit einer Zwischenspeicherung, etwa in einem Tank oder Becken, für die Reinigungsflüssigkeit vorgesehen sein, wobei wieder aufbereitete Reinigungsflüssigkeit für einen weiteren Spülvorgang, insbesondere für eine Vorspülung genutzt wird. Eine abschließende Endspülung der Bohrstange kann dann mit einer frischen Reinigungsflüssigkeit erfolgen.

Weiterhin ist es besonders zweckmäßig, dass an dem Spülstutzen ein Verbindungselement für ein Hubseil angebracht ist. Somit kann der Spülstutzen mittels eines Hubseiles, etwa mittels einer Hilfsseilwinde am Mast eines Bohrgerätes, bis zur Oberseite einer Bohrstange am Mast gefördert werden. Das Hubseil kann auch als ein Sicherungsseil sowie zum Lösen des Spülstutzens nach Abschluss des Spülvorganges dienen.

Die Erfindung wird nachfolgend anhand von bevorzugten Ausführungsbeispielen weiter beschrieben, welche schematisch in den Zeichnungen dargestellt sind. In den Zeichnungen zeigen:
- Fig. 1:: eine schematische Seitenansicht einer erfindungsgemäßen Reinigungsanordnung;
- Fig. 2:: eine perspektivische Ansicht eines erfindungsgemäßen Spülstutzens; und
- Fig. 3:: eine Ausschnittsdarstellung zu einer Bohrstange mit angehängtem Spülstutzen.

Eine erfindungsgemäße Reinigungsanordnung 10 zum Reinigen einer kontaminierten Bohrstange 20 an einer Baumaschine 2 ist schematisch der Fig. 1 zu entnehmen. Die Baumaschine 2 ist im dargestellten Ausführungsbeispiel als ein Bohrgerät ausgeführt. Dieses weist ein Trägergerät 3 mit einem Raupenfahrwerk auf. An dem Trägergerät 3 ist ein vertikal gerichteter Mast 4 angebracht, an dessen Vorderseite mittels eines Schlittens verfahrbar ein Bohrantrieb 7, auch Kraftdrehkopf genannt, vertikal verstellbar gelagert ist. In den ringförmigen Bohrantrieb 7 ist in grundsätzlich bekannter Weise eine Bohrstange 20 eingesetzt und daran gelagert. Die Bohrstange 20 ist in dem dargestellten Ausführungsbeispiel als eine Kellystange mit drei zueinander teleskopierbar angeordneten Kellystangenelementen 27a, 27b und 27c ausgeführt. Die Bohrstange 20 ist über ein Hauptseil 5 relativ zum Mast 4 und dem Bohrantrieb 7 verfahrbar aufgehängt. An der Unterseite der Bohrstange 20 ist im Betrieb ein Bohrwerkzeug angebracht, welches im dargestellten Ausführungsbeispiel bei der Reinigung der Bohrstange 20 demontiert ist.

Bei der dargestellten Reinigungsanordnung 10 ist die Baumaschine 2 an ein vorgesehenes Reinigungsloch 12 gefahren, in welches die Bohrstange 20 zumindest teilweise eingefahren ist. Hierzu hat der Bohrantrieb 7 seine untere Stellung am Mast 4 eingenommen. Die Kellystangenelemente 27a, 27b und 27c sind austeleskopiert. Das Reinigungsloch 12 kann leer oder bereits mit einer Reinigungsflüssigkeit gefüllt sein.

In dem dargestellten Ausführungsbeispiel gemäß Fig. 1 ist an dem Reinigungsloch 12 eine Spülvorrichtung 40 mit einer Pumpe zum Zuführen einer Reinigungsflüssigkeit vorgesehen. Die Spülvorrichtung 40 ist im dargestellten Ausführungsbeispiel kastenförmig ausgebildet und kann so gleichzeitig als eine Hebebühne für eine Bedienperson dienen. Dabei befindet sich eine Arbeitsfläche auf der Spülvorrichtung 40 für die Bedienperson etwa auf Höhe einer Oberseite der Bohrstange 20, um einen Spülstutzen 30, welcher nachfolgend in Zusammenhang mit den Figuren 2 und 3 beschrieben wird, an der Oberseite der Bohrstange 20 anzubringen. Hierzu kann ein Hilfs- oder Hubseil 6 verwendet werden, welches am Mast 4 der Baumaschine 2 vorgesehen ist.

Der in Fig. 1 nicht dargestellte Spülstutzen 30 ist in den Figuren 2 und 3 näher gezeigt. Dieser weist einen gebogenen Rohrkörper 32 mit einem Auslass 34 und einem Einlass 33 auf. An dem Einlass 33 ist ein Flansch zum Befestigen eines nicht dargestellten Zuführschlauches für die Reinigungsflüssigkeit vorgesehen. Die Reinigungsflüssigkeit wird von der Pumpe der Spülvorrichtung 40 über den Zuführschlauch zu dem Spülstutzen 30 geleitet.

Der bogenförmige Spülstutzen 30 wird an einer offenen Oberseite der rohrförmigen Bohrstange 20 eingehakt, wie anschaulich in Fig. 3 dargestellt ist. Hierzu weist der Spülstutzen 30 eine plattenförmige Auflage 38 auf, mit welcher der Spülstutzen 30 an einer oberen Kante der Bohrstange 20 aufgesetzt werden kann. Über ein Befestigungselement 37 kann der Spülstutzen 30 an einer nicht dargestellten Halteeinrichtung an der Bohrstange 20 oder dem Bohrantrieb 7 befestigt werden, so dass er im Spülbetrieb eine Lagefixierung besitzt. Für ein Handhaben des Spülstutzens 30 mittels des Hubseiles 6 ist an einer Oberseite des Rohrkörpers 32 ein ösenartiges Verbindungselement 36 vorgesehen, in welches in Kranhaken des Hubseiles 6 eingehakt werden kann.

Bei der in Fig. 3 dargestellten Anordnungsvariante dient der Spülstutzen 30 zum Spülen eines Innenraumes 22 der rohrförmigen Bohrstange 20. Durch eine entsprechende glockenartige Ausgestaltung des Spülstutzens 30 oder durch die Anordnung mehrerer Spülstutzen 30 oder mehrerer Austrittsdüsen kann grundsätzlich auch eine Außenseite 24 der Bohrstange 20 von oben gespült werden. Alternativ oder ergänzend kann ein Spülen der Außenseite der Bohrstange 20 auch beim nach oben Ziehen der Bohrstange 20 von der Hebebühne an der Spülvorrichtung 40 aus über eine Bedienperson mit einem Schlauch oder einem entsprechenden Hochdruckreiniger erfolgen. Ein Reinigen der Außenseite 24 ist auch ohne weiteres im Anschluss nach einem Spülen des Innenraums 22 in einer horizontalen Position der Bohrstange 20 möglich.

Die erfindungsgemäße Reinigungsanordnung 10 und das erfindungsgemäße Reinigungsverfahren können auch bei anderen Baumaschinen 2 für den Tiefbau mit vergleichbaren stangenförmigen Anordnungen eingesetzt werden, so etwa bei Führungsstangen für Schlitzwandfräsen. Diese Führungsstangen sind teilweise nur für geringe oder überhaupt keine Drehbewegungen ausgelegt und können einen runden oder eckigen Querschnitt aufweisen.

## Patentansprüche

1. Verfahren zum Reinigen einer mit Schadstoff kontaminierten Bohrstange (20), welche eine Kellystange ist, welche aus mindestens zwei rohrförmigen, ineinander angeordneten Kellystangenelementen (27) zusammengesetzt ist, bei dem
- die Kellystange in einer vertikalen Position angeordnet wird,
- ein Spülstutzen (30) mit einer Auslassöffnung zum großflächigen Überströmen der Kellystange mit einer Reinigungsflüssigkeit an einer Oberseite der Kellystange angebracht wird und
- die die Kellystange mit den ineinander angeordneten Kellystangenelementen (27) an Innen- und Außenseiten mit der Reinigungsflüssigkeit von oben abgespült werden, welche über den Spülstutzen (30) zugeführt wird.

2. Verfahren nach Anspruch 1,
**dadurch gekennzeichnet,**
**dass** ein Reinigungsloch im Boden (12) vorgesehen wird und
**dass** die kontaminierte Bohrstange (20) zum Abspülen des anhaftenden Schadstoffs in das Reinigungsloch (12) eingefahren wird.

3. Verfahren nach Anspruch 1 oder 2,
**dadurch gekennzeichnet,**
**dass** Reinigungsflüssigkeit, vorzugsweise kontinuierlich, abgeführt wird.

4. Verfahren nach Anspruch 3,
**dadurch gekennzeichnet,**
**dass** die abgeführte Reinigungsflüssigkeit einer Entsorgungseinrichtung und/oder
einer Wiederaufbereitungseinrichtung zugeführt wird.

5. Verfahren nach einem der Ansprüche 1 bis 4,
**dadurch gekennzeichnet,**
**dass** der Spülstutzen (30) mittels eines Hubseils (6) entlang des Mastes (4) eines Trägergeräts (3) zur Oberseite der Bohrstange (20) gefördert wird.

6. Verfahren nach einem der Ansprüche 1 bis 5,
**dadurch gekennzeichnet,**
**dass** die Reinigungsflüssigkeit einem Innenraum (22) der Bohrstange (20) zugeführt wird.

7. Verfahren nach einem der Ansprüche 1 bis 6,
**dadurch gekennzeichnet,**
**dass** zum Reinigen die Kellystangenelemente (27) zumindest teilweise austeleskopiert werden.

8. Verfahren nach einem der Ansprüche 1 bis 7,
**dadurch gekennzeichnet,**
**dass** der Spülstutzen (30) über einen Zufuhrschlauch mit einer Spülvorrichtung (40) verbunden ist, durch welche Reinigungsflüssigkeit zugeführt wird.

9. Reinigungsanordnung zum Reinigen einer mit Schadstoff kontaminierten Bohrstange (20), welche eine Kellystange ist, welche aus mindestens zwei rohrförmigen, ineinander angeordneten Kellystangenelementen (27) zusammengesetzt ist, insbesondere zum Durchführen eines Verfahrens nach einem der Ansprüche 1 bis 8, wobei
- ein Reinigungsloch (12) im Boden vorgesehen ist, in welches die Kellystange zumindest mit einem Teil einfahrbar ist,
- eine Spülvorrichtung (40) mit einem Spülstutzen (30) vorgesehen ist, wobei der Spülstutzen (30) mit einer Auslassöffnung zum großflächigen Überströmen der Kellystange mit einer Reinigungsflüssigkeit ausgebildet ist,
- der Spülstutzen (30) bei vertikaler Kellystange an einer Oberseite der Kellystange angebracht ist und
- durch die Spülvorrichtung (40) über den Spülstutzen (30) Reinigungsflüssigkeit an Innen- und Außenseite der Kellystange zuführbar ist, durch welche die ineinander angeordneten Kellystangenelemente (27) in dem Reinigungsloch (12) mit Reinigungsflüssigkeit von oben spülbar sind.

10. Reinigungsanordnung nach Anspruch 9,
**dadurch gekennzeichnet,**
**dass** die Spülvorrichtung (40) und/oder eine Abführeinrichtung zum Abführen von Reinigungsflüssigkeit jeweils mindestens eine Pumpe aufweist.

11. Reinigungsanordnung nach einem der Ansprüche 9 bis 10,
**dadurch gekennzeichnet,**
**dass** der Spülstutzen (30) bogenförmig mit einem Auslass (34) und einem Einlass (33) ausgebildet ist, an welchem ein Spülschlauch angeschlossen ist.

12. Reinigungsanordnung nach einem der Ansprüche 9 bis 11,
**dadurch gekennzeichnet,**
**dass** an dem Spülstutzen (30) ein Verbindungselement (36) für ein Hubseil (6) angebracht ist.

## Claims

1. Method for cleaning a drilling rod (20) contaminated with pollutant, which rod is a Kelly bar composed of at least two tubular Kelly bar elements (27) arranged inside one another, in which method
- the Kelly bar is arranged in a vertical position,
- a rinsing connection piece (30) with an outlet opening for large-scale overflowing of the Kelly bar with a cleaning fluid is attached to a top side of the Kelly bar and
- the Kelly bar with the Kelly bar elements (27) arranged inside one another is rinsed off on inner and outer sides from above with the cleaning fluid, which is supplied via the rinsing connection piece (30).

2. Method according to claim 1,
**characterised in that**
a cleaning hole is provided in the ground (12) and
that the contaminated drilling rod (20) is brought into the cleaning hole (12) to rinse off the adhering pollutant.

3. Method according to claim 1 or 2,
**characterised in that**
cleaning fluid is discharged, preferably continuously.

4. Method according to claim 3,
**characterised in that**
the discharged cleaning fluid is supplied to a disposal device and/or a reprocessing device.

5. Method according to any one of claims 1 to 4,
**characterised in that**
the rinsing connection piece (30) is conveyed by means of a hoisting cable (6) along the mast (4) of a carrier apparatus (3) to the top side of the drilling rod (20).

6. Method according to any one of claims 1 to 5,
**characterised in that**
the cleaning fluid is supplied to an interior (22) of the drilling rod (20).

7. Method according to any one of claims 1 to 6,
**characterised in that**
the Kelly bar elements (27) are telescoped at least partially for cleaning purposes.

8. Method according to any one of claims 1 to 7,
**characterised in that**
the rinsing connection piece (30) is connected via a supply hose to a rinsing device (40), by which cleaning fluid is supplied.

9. Cleaning assembly for cleaning a drilling rod (20) contaminated with the pollutant, which rod is a Kelly bar composed of at least two tubular Kelly bar elements (27) arranged inside one another, in particular for carrying out a method according to any one of claims 1 to 8, wherein
- a cleaning hole (12) is provided in the ground, into which at least one part of the Kelly bar can be brought,
- a rinsing device (40) with a rinsing connection piece (30) is provided, wherein the rinsing connection piece (30) is formed with an outlet opening for large-scale overflowing of the Kelly bar with a cleaning fluid,
- the rinsing connection piece (30) is attached to a top side of the Kelly bar when the Kelly bar is vertical and
- cleaning fluid can be supplied to the inside and outside of the Kelly bar via the rinsing connection piece (30) by the rinsing device (40), by which the Kelly bar elements (27) arranged inside one another can be rinsed with cleaning fluid from above in the cleaning hole (12).

10. Cleaning assembly according to claim 9,
**characterised in that**
the rinsing device (40) and/or a discharge device for discharging cleaning fluid each has at least one pump.

11. Cleaning assembly according to any one of claims 9 to 10,
**characterised in that**
the rinsing connection piece (30) is formed curved with an outlet (34) and an inlet (33), to which a rinsing hose is connected.

12. Cleaning assembly according to any one of claims 9 to 11,
**characterised in that**
a connection element (36) for a hoisting cable (6) is fitted on the rinsing connection piece (30).

## Revendications

1. Procédé de nettoyage d'une tige de forage (20) contaminée par des substances nocives, laquelle est une tige Kelly, laquelle se compose d'au moins deux éléments de tige Kelly (27) tubulaires, disposés l'un dans l'autre, où
- la tige Kelly est disposée dans une position verticale,
- une tubulure de rinçage (30) avec un orifice de sortie pour déverser sur une grande surface de la tige Kelly un liquide de nettoyage est installée au niveau d'un côté supérieur de la tige Kelly, et
- la tige Kelly avec les éléments de tige Kelly disposés l'un dans l'autre est rincée depuis le haut au niveau de côtés intérieurs et extérieurs avec le liquide de nettoyage, lequel est amené par l'intermédiaire de la tubulure de rinçage (30).

2. Procédé selon la revendication 1,
**caractérisé en ce que**
un trou de nettoyage est prévu dans le sol (12), et
**en ce que** la tige de forage (20) contaminée est rentrée dans le trou de nettoyage (12) pour rincer les substances nocives qui y adhèrent.

3. Procédé selon la revendication 1 ou 2,
**caractérisé en ce que**
du liquide de nettoyage est évacué, de préférence en continu.

4. Procédé selon la revendication 3,
**caractérisé en ce que**
le liquide de nettoyage évacué est amené à un système de gestion des déchets et/ou à un système de retraitement.

5. Procédé selon l'une quelconque des revendications 1 à 4,
**caractérisé en ce que**
la tubulure de rinçage (30) est transportée au moyen d'un câble de levage (6) le long du mât (4) d'un engin porteur (3) vers le côté supérieur de la tige de forage (20).

6. Procédé selon l'une quelconque des revendications 1 à 5,
**caractérisé en ce que**
le liquide de nettoyage est amené à un espace intérieur (22) de la tige de forage (20).

7. Procédé selon l'une quelconque des revendications 1 à 6,
**caractérisé en ce que**
les éléments de tige Kelly (27) sont déployés au moins en partie pour le nettoyage.

8. Procédé selon l'une quelconque des revendications 1 à 7,
**caractérisé en ce que**
la tubulure de rinçage (30) est reliée par l'intermédiaire d'un tuyau flexible d'amenée à un dispositif de rinçage (40), par lequel du liquide de nettoyage est amené.

9. Ensemble de nettoyage pour nettoyer une tige de forage (20) contaminée par des substances nocives, laquelle est une tige Kelly, laquelle se compose d'au moins deux éléments de tige Kelly (27) tubulaires disposés l'un dans l'autre, en particulier pour mettre en œuvre un procédé selon l'une des revendications 1 à 8, dans lequel
- un trou de nettoyage (12) est prévu dans le sol, dans lequel la tige Kelly peut être rentrée au moins par une partie,
- un dispositif de rinçage (40) avec une tubulure de rinçage (30) est prévu, dans lequel la tubulure de rinçage (30) avec un orifice de sortie est réalisée pour déverser sur une grande surface de la tige Kelly un liquide de nettoyage ;
- la tubulure de rinçage (30) est installée, lorsque la tige Kelly est verticale, au niveau d'un côté supérieur de la tige Kelly, et
- le dispositif de rinçage (40) permet d'amener par l'intermédiaire de la tubulure de rinçage (30) du liquide de nettoyage au côté intérieur et extérieur de la tige Kelly, par lequel les éléments de tige Kelly (27) disposés l'un dans l'autre peuvent être rincés depuis le haut avec du liquide de nettoyage dans le trou de nettoyage (12).

10. Ensemble de nettoyage selon la revendication 9,
**caractérisé en ce que**
le dispositif de rinçage (40) et/ou un système d'évacuation pour évacuer du liquide de nettoyage présentent respectivement au moins une pompe.

11. Ensemble de nettoyage selon l'une des revendications 9 à 10,
**caractérisé en ce que**
la tubulure de rinçage (30) est réalisée de manière cintrée avec une sortie (34) et une entrée (33), à laquelle un tuyau flexible de rinçage est raccordé.

12. Ensemble de nettoyage selon l'une quelconque des revendications 9 à 11,
**caractérisé en ce que**
un élément de liaison (36) pour un câble de levage (6) est installé au niveau de la tubulure de rinçage (30).
